# EUROPÄISCHE PATENTSCHRIFT

(11) **EP 1 331 690 B1**
(45) Veröffentlichungstag und Bekanntmachung des Hinweises auf die Patenterteilung: **19.04.2006**
(21) Anmeldenummer: 02001533.5
(22) Anmeldetag: 23.01.2002
(51) Int. Cl.: H01Q 1/24

(54) **Mobilfunkantennenanlage mit einstellbarem Richtverhalten**
Base station antenna arrangement with adjustable beam
Arrangement d'antenne pour station de base à faisceau ajustable

(43) Veröffentlichungstag der Anmeldung: 30.07.2003
(73) Patentinhaber: Siemens Schweiz AG, 8047 Zürich (CH)
(72) Erfinder: Kettering, Karl-Georg, 3007 Bern (CH); Doetsch, Markus, 3098 Schliern bei Köniz (DE)
(74) Vertreter: Fischer, Michael

(56) Entgegenhaltungen:
- WO-A-95/25409
- GB-A- 2 281 176
- US-A- 5 920 813
- US-A- 6 064 659
- US-A- 6 148 217
- US-B1- 6 246 674

## Beschreibung

Die Erfindung bezieht sich auf eine Vorrichtung zum Abstrahlen und Empfangen von elektromagnetischen Wellen nach dem Oberbegriff des Anspruchs 1.

Ein derartige Vorrichtung wird beispielsweise in dem Artikel von H. Briel, "Adaptive Antennen", Funkschau, Heft 22, 1998, offenbart. Die in diesem Artikel beschriebenen Mobilfunkantennen sind als Antennen-Arrays aufgebaut, in denen matrixartig angeordnete Sende-und Empfangselemente separat beschaltet sind. Dabei erlaubt es die separate Beschaltung beim Empfang, dem sogenannten Uplink, den Aufenthaltsort des mobilen Senders festzustellen, d.h. es wird im Einzelnen durch die Auswertung der Phasen- und Amplitudenlage in den einzelnen Empfangselementen des ankommenden Signals ermittelt, aus welcher Richtung das Sendesignal des mobilen Senders (z.B. Mobiltelefon) empfangen worden ist. Entsprechend kann dann beim Aussenden von Signalen an den mobilen Sender, d.h. beim sogenannten Downlink, entweder im Fixed Beam-Verfahren mit einzelnen Sendeelementen des Antennenarrays mit deren vergleichsweise schmalen Strahlungskeulen oder im Steered Beam-Verfahren unter Formung eines neuen Abstrahldiagramms durch die Verwendung mehrerer Sendeelemente mit entsprechend eingestellter Phasen- und Amplitudenbeziehung richtungsbezogen gesendet werden. Auf diese Weise kann ein besonders strahlungsarmer und kostengünstiger Verkehr zwischen der Mobilfunkantenne und dem mobilen Sender/Empfänger, also z.B. einem Handy, einem PDA usw. erzielt werden.

Wietere Antennenvorrichtungen sind aus WO 95/25409 und US 5 920 813 bekannt.

Weiterhin ungelöst ist es mit dieser Art des Betriebs von Mobilfunkantennen, dass gerade im Wege der adaptiven Vorgehensweise bestimmte Abstrahlcharakteristika, die sich aufgrund von örtlichen und gesetzlichen Beschränkungen ergeben können, nur durch ein aufwendiges Antennen-Diversity einstellen lassen. Trotzdem kann es dabei unumgänglich sein, dass z.B. in bestimmten Richtungen oder bestimmten Raumwinkeln sehr nahe an die zulässigen Grenzwerte für die nicht-ionisierende Strahlung herangegangen wird, obwohl der Betreiber der Mobilfunkantenne gewillt ist, diese Grenzwerte auch aus Gründen der öffentlichen Akzeptanz deutlich zu unterschreiten.

Der Erfindung liegt daher die Aufgabe zugrunde, eine Vorrichtung zum Empfangen und Senden von elektromagnetischen Wellen anzugeben, die es besonders gut erlaubt, sehr komplexe Abstrahldiagramme bei gleichzeitiger Einhaltung von zulässigen Grenzwerten zu ermöglichen.

Diese Aufgabe wird nach dem kennzeichnenden Teil des Anspruchs 1.

Auf diese Weise ist es erzielt, dass die abgestrahlte Sendeleistung für bestimmte Richtungen und/oder bestimmte Raumwinkel nach unten von der normalen in die übrigen Richtungen und/oder Raumwinkel abgestrahlten Grundsendeleistung abweicht. Jede Antenne ist dabei insofern leicht dimensionierbar, weil bestimmten Antennenteilen bestimmte Richtungen und/oder Raumwinkel zugewiesen werden und dabei für diese Antennenteile vorgegebene Werte für die maximal zulässige Sendeleistung vordefiniert gegeben sind und daher in dieser Richtung und/oder in diesem Raumwinkel maximal vorgegebene Werte für die Sendeleistung nicht überschritten werden können.

Eine besonders strahlungsarme Sendevariante ergibt sich, wenn mittels der Treiberschaltung eine adaptive Sende- und Empfangscharakteristik umsetzbar ist. Auf diese Weise kann die Abstrahlkeule besonders effizient zur Kommunikation mit einem bewegten Sender/Empfänger genutzt werden. Zugleich kann sich die bei einem bewegten Sender/Empfänger mitbewegende Abstrahlkeule entsprechend der vorbestimmten maximal zulässigen Sendeleistung - wie vorher vorgesehen - verringern, wenn sich der Sender/Empfänger in einen Bereich hineinbewegt, in dem nicht mit der sonst üblichen Grundsendeleistung, sondern nur mit einer hiergegenüber verringerten Sendeleistung gesendet werden soll.

In konstruktiv und schaltungstechnisch recht einfacher Weise lässt sich diese richtungs- bzw. raumwinkelabhängige Minderabstrahlung realisieren, wenn in der Treiberschaltung für die Antenne eine richtungs- und/oder raumwinkelabhängige Begrenzungsfunktion implementiert ist, mit der der Wert für die Grundsendeleistung in der entsprechenden Richtung bzw. in dem entsprechenden Raumwinkel überlagerbar ist.

In einfach umzusetzender Weise kann diese Begrenzungsfunktion in Form eines speicherprogrammierbaren Kennfeldes realisiert sein, in dem diskretisiert für die Richtung bzw. für den Raumwinkel Maximalwerte für die zulässige Sendeleistung abgelegt sein. Dabei kann das Kennfeld z.B. so aufgebaut sein, dass ein vollumfänglicher Abstrahlwinkel von 360° in 10°-Schritten unterteilt entsprechende Werte für die maximal zulässige Sendeleistung enthält. Alternativ kann ein nach Kugelkoordinaten aufgebautes Kennfeld vorgesehen sein, bei dem der Azimut-Winkel ϑ und der Winkel ϕ ebenfalls in 10°-Schritten diskretiert sein können und für jedes Winkelpaar (ϑ, ϕ) ein entsprechender Wert für die maximal zulässige Sendeleistung abgelegt ist. Alternativ ist es auch möglich, dass die Begrenzungsfunktion ebenfalls als ein speicherprogrammierbares Kennfeld realisiert ist, in dem diskretisiert für die Richtung bzw. für den Raumwinkel Abschwächungswerte, d.h. Zahlen, die grösser/gleich Null und kleiner/gleich Eins sind, abgelegt sind, mit denen der Wert für die Grundsendeleistung zu multiplizieren ist. Eine weitere mögliche Alternative besteht in einer Abschwächungsfunktion, die als stetig differenzierbare Funktion oder als Polynom aufgebaut sein kann und als Funktion der Richtung und/oder als Funktion des Raumwinkels entsprechende Werte für die bedarfsweise vorgesehene Verringerung der Sendeleistung liefert.

Diesbezüglich ist es auch weiter möglich einen Array-Aufbau von einzelnen Sende- und Empfangselementen vorzusehen, wobei jedem Sende- und Empfangselement ein zulässiger Maximalwert für die Sendeleistung bzw. ein Abschwächungswert für die Verringerung der Grundsendeleistung zugewiesen ist. Dieser Array-Aufbau, mit dem sich adaptive Antennensysteme schon mit einem einzigen Antennenmast realisieren lassen, ist daher prädestiniert für diese Vorgehensweise mit "geschützten" Sendezonen. Dabei ist es zur Einhaltung der maximal definitionsgemäss für eine geschützte Zone zulässigen Sendeleistung erforderlich, dass der zulässiger Maximalwert bzw. der Abschwächungswert zudem entsprechend der Anzahl unmittelbar benachbarter zu demselben Teilnehmer sendender Sende- und Empfangselemente verringert ist. Anderenfalls würden sich sonst aufgrund der Superposition der phasengleich abgestrahlten Wellen in den (gewünschten) Überlappungsbereichen der Abstrahlkeulen überhöhte werte für die Sendeleistung ergeben.

Weitere vorteilhafte Ausgestaltungen der Erfindung sind den übrigen Unteransprüchen zu entnehmen.

Ausführungsbeispiele der Erfindung werden anhand einer Zeichnung näher erläutert. Dabei zeigen:
- Figur 1: in schematischer Darstellung eine Aufsicht auf die 0dB-Linie einer Mobilfunkantenne mit einer Anzahl von geschützten Bereichen; und
- Figur 2: eine Darstellung einer dreidimensionalen Funktion für die Abschwächung der Mobilfunksendeleistung bei einer als Array aufgebauten Mobilfunkantenne.

Figur 1 zeigt in schematischer Darstellung eine Aufsicht auf die 0dB-Linie L einer kreisrund abstrahlenden Mobilfunkantenne A. Die Mobilfunkantenne A sendet dabei auf einer Frequenz von 925 bis 960 MHz mit einem maximalen Anlagengrenzwert für die elektrischen Feldstärke von 4 V/m. Damit wird auf diese Weise die Grundsendeleistung definiert.

Bedingt durch eine Reihe von Objekten 01 bis 06 existeren jedoch auch eine ganze Reihe von Bereichen, in denen mit dieser Grundsendeleistung nicht abgestrahlt werden darf. In den Bereichen mit den Objekten O1 und 02, vorliegend Häuser, in denen sich Personen regelmässig während längerer Zeit aufhalten, sind die Sendeleistung erheblich zu verringern, um einen bestmöglichen Schutz der Personen gewährleisten können. Aus diesem Grund wird in diesen Richtungen auslegungsbedingt mit einer elektrischen Feldstärke gesendet, die am Ort dieser Objekte 01, 02 maximal 0,4 V/m erreicht. In einem weiteren Bereich mit den Objekten 03 bis 06 wird mit einer demgegenüber etwas höheren elektrischen Feldstärke von 0,6 V/m abgestrahlt, weil hier die besonders schützenswerte Bereiche etwas weiter von der Mobilfunkantenne A entfernt sind als die Objekte O1 und 02. Die elektrische Feldstärke verhält sich dabei umgekehrt proportional zum einfachen Abstand von der Mobilfunkantenne A (Fernfeld).

**Tabelle: Richtung in Winkelgrad und Mulitplikator für die Grundsendeleistung in den entsprechenden Richtungen**

| | | | | | | | |
|---|---|---|---|---|---|---|---|
| Bereich (Grad) | 0- | 31- | 69- | 243- | 266- | 293- | 321- |
| | 30 | 68 | 242 | 265 | 292 | 320 | 359 |
| Multiplikator | 1,0 | 0,15 | 1,0 | 0,10 | 1,0 | 0,1 | 1,0 |

Die voranstehende Tabelle zeigt, in welcher Weise die Grundsendeleistung in den besonders schützenswerten Bereichen abgeschwächt wird. Diese Tabelle kann dabei in einer hier nicht weiter dargestellten Treibereinrichtung für die Mobilfunkantenne A nach Art eines Kennfeldes abgelegt sein.

Die Funktion des Kennfeldes sei beispielshaft für einen sich mit einem Fahrzeug F entlang einer Route R bewegenden Mobilfunkteilnehmer erläutert, der entlang dieser Route R mobiltelefoniert. In dem Ausgangsbereich ist die maximal zulässige Sendeleistung gleich der Grundsendeleistung. Entsprechend der Güte der Funkverbindung und der gemessenen Pegel bei Up- und Downlink stellt sich hier aufgrund der Nähe zur Mobilfunkantenne sicher ein deutlich unterhalb der Grundsendeleistung liegender Pegel selbsttätig ein.

Die Mobilfunkantenne A, die im Ausführungsbeispiel als eine arrayartig aufgebaute Basisstation ausgestaltet ist, erlaubt die Nachführung der Abstrahlkeuel entlang der Fortbewegungsrichtung des Mobilfunkteilnehmers auf seiner Route R. Beim Eintritt in die geschützte Zone um Objekt O1 gilt nun jedoch aufgrund des im Kennfeld abgelegten Schwächungsfaktors ein deutlich verringerter Wert für die in diesem Bereich zulässige maximale Sendeleistung. Damit verringert sich die Leistung der in dieser Zone zu dem Mobilfunkteilnehmer abgestrahlten Mobilfunkwellen. Als Konsequenz dieser verringerten Sendeleistung kann es trotz des Sendens mit der in diesem Bereich zulässigen maximalen Sendeleistung vorkommen, dass ein auf die Mobilfunkantenne A bezogener vom Objekt O1 "leeseitig" gelegener Bereich möglicherweise nicht mehr mit einer ausreichenden Strahlungsdichte versorgt ist. Abhilfe kann hier das Antennendiversity schaffen, bei dem eine zweite phasengleich sendende Antenne vorgesehen ist, die mit ihrer oder ihren Abstrahlkeulen diesen leeseitigen Bereich von einem anderen Standort aus ausreichend oder ergänzend abdecken kann.

Mit dem Herausbewegen des Mobilfunkteilnehmer entlang seiner Route R aus diesem geschützen Bereich steigt nun entsprechend mit der maximal zulässigen Sendeleistung auch die Reichweite in diesem Bereich wieder auf den Wert der Transmission mit Grundsendeleistung. Hiervon wird der Mobilfunkteilnehmer im vorliegenden Fall voraussichtlich nichts merken, weil die ihn betreffende Funkverbindung aufgrund seiner geringen Entfernung von der Mobilfunkantenne A mit einer erheblich niedrigeren Sendeleistung auskommt. Ungeachtetdessen wird jedoch bei dem auf dem TDMA-Verfahren beruhenden Mobilfunk mindestens einer der acht Zeitschlitze (Slots) zur Übertragung des Kontrollkanals genutzt, so dass eine im Ruhezustand befindliche Basisstation selbst ohne das Vorhandensein von Kommunikation mit Teilnehmern permanent und auf maximaler Leistung auf allen acht Kanälen pro Zelle den Kontrollkanal sendet. Diese Eigenschaft ist auch den gegenüber dem GSM-Standard fortgeschrittenen Datendiensten, wie HSCSD, GPRS und EDGE, gemeinsam.

Mit Bezug auf die Figur 2 findet sich dort ein weiteres Ausführungsbeispiel mit einer array-artig aufgebauten Mobilfunkantenne A. Auch im vorliegenden Fall ist die Begrenzung der maximal zulässigen Sendeleistung vorgesehen.

Es wird jedoch ein dreidimensionales Kennfeld für die Abschwächungsfaktoren vorgegeben, das entsprechend nach Kugelkoordinaten aufgebaut ist. Es ergeben sich so im vorliegenden Kontext als Raumwinkel bezeichnete Raumsegmente, die ggfs. mit einer gegenüber der Grundsendeleistung verringerten maximal zulässigen Sendeleistung beaufschlagt werden dürfen. Die Figur 2 zeigt daher eine Einheitskugel E mit dem Radius 1 und aus Gründen der Übersichtlichkeit hier nur einen Raumwinkel RW, in dem nur mit etwa 50% der Grundsendeleistung gesendet werden darf. Eine in diesen Raumwinkelbereich hereinwandernde Abstrahlkeule erfährt daher so die beabsichtigte Verringerung der maximal zulässigen Sendeleistung.

Wegen der engen räumlichen Überlappung von Abstrahlkeulen, die von benachbart angeordneten Sendeelementen des Antennenarrays abgestrahlt werden, kann zudem neben den vorstehend beschriebenen Abschwächungswerten ein weiterer Abschwächungsfaktor vorgesehen sein, dessen Wert mit der Anzahl unmittelbar benachbart zu einem Teilnehmer sendender Sendeelemente korreliert. So kann beispielsweise mit dem Übertreten der Abstrahlkeule von einem Sendeelement zum nächsten unmittelbar benachbarten Sendeelement die Sendeleistung in dem bisher führenden Sendeelement zugunsten der Sendeleistung in dem demnächst führenden Sendeelement verringert werden, d.h. die in Summe dieser beiden Sendeelemente abgestrahlte Leistung ist nicht grösser als die von einem Sendeelement zulässigerweise abgestrahlte maximale Sendeleistung. Diese zusätzliche Verringerung der Sendeleistung bei derart benachbart abstrahlenden Sendeelementen gilt dabei selbstverständlich nicht nur für die besonders geschützten Abstrahlbereiche, sondern auch für alle übrigen Sendebereiche, in denen mit der Grundsendeleistung abgestrahlt werden darf.

Es ist daher durch einfache mathematische Mittel in der Treiberlogik möglich, durch die separate Ansteuerung der einzelnen Sendeelemente die gewünschte Abstrahlkeule synthetisch zusammenzusetzen und dabei die entsprechenden Werte für die maximal zulässige Sendeleistung, die im Kennfeld oder als analytische Funktion der Richtung oder des Raumwinkels abgelegt sind, zu unterschreiten.

Auf diese Weise gelingt es ganz allgemein, im besonderen natürlich bei adaptiv arbeitenden Basisstationen, die einzelnen Antennenelemente so anzusteuern, dass vorherig definierte besonders zu schützende Bereiche auch tatsächlich nur mit der zulässigen Sendeleistung bedient werden.

### Bezugszeichenliste

- A: Mobilfunkantenne
- E: Einheitskugel
- F: Fahrzeug
- L: 0dB-Linie
- O1 bis O6: Objekte
- RW: Raumwinkel
- x, y, z: karthesische Koordinaten
- r: Radius der Einheitskugel
- R: Route

## Patentansprüche

1. Vorrichtung (A) zum Abstrahlen und Empfangen von elektromagnetischen Wellen mit einer Anzahl von Sendeelementen und mit einer auslegungsbedingten räumlich diversifizierbaren Abstrahlcharakteristik einer Grundsendeleistung, wobei
ein Antennenaufbau und eine Treiberlogikschaltung für die Sendeelemente mit einer adaptiven Sende- und Empfangscharakteristik derart vorgesehen sind, dass eine individuell vorgebbare richtungs- und/oder raumwinkelabhängige Begrenzung der Grundsendeleistung auf maximal zulässige Sendeleistungen in auswählbaren Richtungen bzw. in auswählbaren Raumwinkeln (RW) vorgesehen ist, **dadurch gekennzeichnet, dass**
eine richtungs- und/oder raumwinkelabhängige Begrenzungsfunktion vorgesehen ist, mit der der Wert für die Grundsendeleistung in der entsprechenden Richtung bzw. in dem entsprechenden Raumwinkel (RW) überlagerbar ist.

2. Vorrichtung (A) nach Anspruch 1,
**dadurch gekennzeichnet, dass**
die Begrenzungsfunktion als ein speicherprogrammierbares Kennfeld realisiert ist, in dem diskretisiert für die Richtung bzw. für den Raumwinkel (RW) Maximalwerte für die zulässige Sendeleistung abgelegt sind.

3. Vorrichtung (A) nach Anspruch 1,
**dadurch gekennzeichnet, dass**
die Begrenzungsfunktion als ein speicherprogrammierbares Kennfeld realisiert ist, in dem diskretisiert für die Richtung bzw. für den Raumwinkel (RW) Abschwächungswerte, d.h. reelle Zahlen, die grösser/gleich Null und kleiner/gleich Eins sind, abgelegt sind, mit denen der Wert für die Grundsendeleistung zu multiplizieren ist.

4. Vorrichtung (A) nach Anspruch 2 oder 3,
**dadurch gekennzeichnet, dass**
ein Array-Aufbau von einzelnen Sende- und Empfangselementen vorgesehen ist, wobei jedem Sende- und Empfangselement ein zulässiger Maximalwert für die Sendeleistung bzw. ein Abschwächungswert für die Verringerung der Grundsendeleistung zugewiesen ist.

5. Vorrichtung (A) nach Anspruch 3,
**dadurch gekennzeichnet, dass**
der zulässiger Maximalwert bzw. der Abschwächungswert zudem entsprechend der Anzahl unmittelbar benachbarter sendender Sende- und Empfangselemente verringert ist.

## Claims

1. Arrangement (A) for emitting and receiving electromagnetic waves with a number of transmit elements and with a layout-dependent spatially diversifiable emission characteristic of a basic transmit power, with
an antenna structure and a driver logic circuit for the transmit elements being provided with an adaptive transmit and receive characteristic such that an individually specifiable directionally and/or solid angle-dependent restriction of the basic transmit power to the maximum permitted transmit power in the corresponding direction or in the corresponding solid angle (RW) is provided,
**characterized in that**
a direction and/or solid angle-dependent restriction function is provided with which the value for the basic transmit power in the corresponding direction or in the corresponding solid angle can be overlaid.

2. Arrangement (A) in accordance with claim 1,
**characterized in that**
the restriction function is implemented as a stored-program control identification field, in which maximum values for the permissible transmit power are stored as discrete values for the direction or for the solid angle (RW).

3. Arrangement (A) in accordance with claim 1,
**characterized in that**
the restriction function is implemented as a stored-program control identification field, in which attenuation figures, i.e. real numbers which are greater than/equal to zero and less than/equal to one, are stored as discrete values for the direction or for the solid angle (RW), with which the value for the basic transmit power is to be multiplied.

4. Arrangement (A) in accordance with claim 2 or 3,
**characterized in that**
an array structure of individual transmit and receive elements is provided, with each transmit and receive element being assigned a permitted maximum value for the transmit power or an attenuation value for the reduction of the basic transmit power.

5. Arrangement (A) in accordance with 3,
**characterized in that**
the permitted maximum value or the attenuation value is additionally reduced in accordance with the number of directly adjacent transmitting transmit and receive elements.

## Revendications

1. Dispositif (A) d'émission et de réception d'ondes électromagnétiques par un certain nombre d'éléments émetteurs et ayant une caractéristique d'émission d'une puissance émise de base pouvant être, de conception, diversifiée dans l'espace, dans lequel
une structure d'antenne et un circuit logique d'attaque des éléments émetteurs sont prévus en ayant une caractéristique adaptative d'émission et de réception de manière à prévoir une limitation, pouvant être prescrite individuellement et dépendant de la direction et/ou de l'angle solide, de la puissance émise de base à des puissances émises maximum admissibles dans des directions pouvant être sélectionnées ou dans des angles solides (RW) pouvant être sélectionnés,
**caractérisé en ce que**
il est prévu une fonction de limitation en fonction de la direction et/ou de l'angle solide avec laquelle la valeur pour la puissance émise de base dans la direction correspondante ou dans l'angle solide (RW) correspondant peut être superposée.

2. Dispositif (A) suivant la revendication 1,
**caractérisé en ce que**
la fonction de limitation est réalisée sous la forme d'une famille de courbes caractéristiques pouvant être programmée en mémoire, dans laquelle sont mémorisées de manière discrète pour la direction ou pour l'angle (RW) solide des valeurs maximum de la puissance émise admissible.

3. Dispositif (A) suivant la revendication 1,
**caractérisé en ce que**
la fonction de limitation est réalisée sous la forme d'une famille de courbes caractéristiques pouvant être programmée en mémoire, dans laquelle sont mémorisées de manière discrète pour la direction ou pour l'angle (RW) solide des valeurs d'atténuation, c'est-à-dire des nombres réels qui sont supérieurs ou égaux à zéro et qui sont inférieurs ou égaux à un, par lesquels il faut multiplier la valeur de la puissance émise de base.

4. Dispositif (A) suivant la revendication 2 ou 3,
**caractérisé en ce que**
il est prévu une structure en réseau d'éléments d'émission et de réception, une valeur maximum admissible pour la puissance émise ou une valeur d'atténuation pour la diminution de la puissance émise de base étant affectée à chaque élément d'émission et de réception.

5. Dispositif (A) suivant la revendication 3,
**caractérisé en ce que**
la valeur maximum admissible ou la valeur d'atténuation est diminuée, en outre, en fonction du nombre d'éléments d'émission et de réception émettant directement voisins.
